# FASCICULE DE BREVET EUROPEEN

(11) **EP 0 279 131 B1**
(45) Date de publication et mention de la délivrance du brevet: **06.03.1991**
(21) Numéro de dépôt: 87402764.2
(22) Date de dépôt: 04.12.1987
(51) Int. Cl.: A63C 17/06, A63C 17/26

(54) **Patin à roulettes comportant un système de suspension**
Rollschuh-Schier mit Aufhängungsanlage
Roller skate comprising a suspension system

(30) Priorité: 03.02.1987 FR 8701241
(43) Date de publication de la demande: 24.08.1988
(73) Titulaire: Marandel, Jean Bernard, F-93450 Ile Saint Denis (FR)
(72) Inventeur: Marandel, Jean Bernard, F-93450 Ile Saint Denis (FR)

(56) Documents cités:
- FR-A- 437 528
- FR-A- 1 489 079
- FR-A- 1 583 171
- GB-A- 418 699

## Description

La présente invention concerne un patin à roulettes comportant sur les essieux avant et arrière un système de suspension.

Dans le domaine du patin à roulettes On connait déjà des patins du type muni d'une chaussure fixée sur une semelle, laquelle est solidaire d'une platine munie à l'avant d'un tampon jouant le rôle de frein et de trains de roulement avant et arrière constitués de deux roues, d'un essieu fixe et de systèmes de direction des roues.

Ces systèmes de direction des roues sont actionnés grâce à la force exercée par le poids du patineur , en relation à la position de cette force par rapport à lʼaxe longitudinal du patin. Ces systèmes de direction sont, généralement, constitués de rondelles élastiques solidaires de l'essieu fixe par des écrous et contre-écrous, afin de permettre un mouvement d'articulation et d'orientation de l'essieu fixe.

Le document FR-A-1 489 079 décrit notamment un patin à roulettes solidaire d'une platine et comportant des trains de roulement avant et arrière, un système de direction des roues - et un essieu. Les essieux avant et arrière sont mobiles et munis d'un système de suspension comportant un socle et une bascule. Le socle est pourvu de deux orifices destinés à recevoir respectivement un axe de fixation et l'extrémité d'un pivot. La bascule est solidaire de l'essieu et comporte à l'une de ses extrémités une platine en forme de coupelle dans la partie concave de laquelle vient prendre appui un amortisseur tubulaire élastique enfilé sur l'axe de fixation. Un ensemble rondelle-axe de fixation permet d'assurer la fixation du système de suspension dans l'orifice du socle.

Cependant, ce système de direction élastique ne joue pas le rôle d'amortisseur et de suspension lorsque le patin passe sur un obstacle. Il est donc nécessaire de prévoir une structure dissociant les deux fonctions.

L'objet de l'invention est de remédier à cet inconvénient par l'introduction d'un système de suspension au niveau des essieux d'un patin, lesquels seront rendus mobiles. Le but du système de suspension est, d'une part, d'éviter au patin à roulettes, dans la plus large mesure possible, les chocs et trépidations provenant des inégalités de la surface de patinage et, d'autre part, d'assurer au patineur le confort maximum lors de son patinage.

La présente invention, telle qu'elle est présentée selon les termes de la revendication 1,s'applique à un patin à roulettes du type comportant, une chaussure fixée sur une semelle solidaire d'une platine et comportant un frein fixé à l'avant de la platine et comportant des trains de roulement avant et arrière équipés de deux roues, d'un système de direction des roues et d'un essieu.

Afin de remédier aux inconvénients cités plus haut, l'invention consiste essentiellement à prévoir des essieux mobiles avant et arrière, munis d'un système de suspension, celui-ci étant fixé d'une part, dans la partie centrale de l'essieu mobile, au droit de l'axe des roues et d'autre part, est guidé par un canon de centrage placé dans la platine ; ces essieux mobiles sont aussi équipés d'un système de direction des roues, fixé à une extrémité dans la platine par des moyens de pivotement tandis que l'autre extrémité est solidaire du plateau d'orientation de l'essieu mobile par des moyens élastiques.

L'invention est exposée ci-après plus en détail, à l'aide de dessins représentant seulement un mode d'exécution.
La figure 1 représente, vue de face et à échelle réduite, le patin selon l'invention.
la figure 2 représente, à l'échelle 1, en détail la partie constituant le train arrière du patin, selon une coupe partielle suivant l'axe longitudinal.
La figure 3 représente, à l'échelle 1, en détail, la partie intéressante du système de direction du train avant, selon une coupe partielle transversale, suivant AA.

Le patin à roulettes, représenté sur la figure 1, comporte, une chaussure (1) fixée sur une semelle (2), solidaire d'une platine (3) et comportant un frein ou tampon (4), fixé à l'avant de la platine et comporte des trains avant (5) et arrière (5ʹ) de roulement, équipés de deux roues (6 ou 6ʹ), d'un système de direction (7 et 7ʹ) des roues et d'un essieu mobile (8 et 8ʹ).

Le train arrière représenté sur la figure 2 montre bien un essieu mobile (8ʹ), muni d'un système de suspension (9ʹ), celui-ci étant fixé d'une part, dans la partie centrale (10 ʹ) de l'essieu mobile, au droit de l'axe des roues (6ʹ) et d'autre part, est guidé par un canon de centrage (17) placé dans la platine (3), l'essieu mobile (8 ʹ) est équipé d'un système de direction (7 ʹ), fixé à une extrémité de la platine par des moyens de pivotement (11ʹ), tandis que l'autre extrémité est solidaire du plateau d'orientation (12 ʹ) par des moyens élastiques constitués de deux rondelles en caoutchouc (13 ou 13ʹ).

Le système de suspension du train avant est du même principe que celui du train arrière, représenté en figure 2.

Le système de suspension est constitué d'un ressort (15) ainsi que d'un doigt de centrage (34), lequel, par une extrémité, est vissé dans la partie centrale (10ʹ) de l'essieu mobile (8ʹ), tandis que l'autre extrémité se prolonge par une tige (16), guidée par l'intérieur du canon de centrage (17), alors que le ressort est guidé par le haut grâce ou diamètre de ce canon.

Le ressort (15, est choisi selon sa raideur, en fonction du poids de l'utilisateur du patin.

Le canon de centrage (17) du système de suspension (9ʹ) débouche vers le bas dans une cavité (30) et est traversé par un alésage (31), de forme ablong, qui se prolonge dans la semelle (2). La largeur de l'alésage oblong (31) est sensiblement équivalente au diamètre de la tige (16).

Le canon de centrage est constitué d'un matériau auto-lubrifiant afin de permettre à la tige (16) du doigt de centrage (34) de coulisser librement dans l'alésage oblong (31) du canon.

Le principe de fonctionnement du système de suspension est le suivant : Lorsque les roues arrières (6ʹ) du patin rencontrent un obstacle quelconque, elles auront tendance à se déplacer vers le haut et vers l'arrière du patin afin de solliciter le système de suspension (9ʹ). Ce mouvement vertical des roues entrainera un mouvement de pivotement de l'essieu mobile (8ʹ) par rapport à l'axe de pivotement (11). En se rapprochant de la platine (3), l'essieu mobile met sous contrainte le système de suspension (9ʹ). Le ressort (15) sera écrasé et jouera le rôle d'amortisseur. La tige (16) du doigt de centrage (34) pénétre dans l'alésage (31) du canon de centrage (17).

Dans le train arrière (5ʹ), le système de direction (7ʹ) des roues est disposé devant le système de suspension.

Selon l'invention, l'essieu mobile arrière (8ʹ) comporte un système de direction (7ʹ) des roues dont l'extrèmité supérieure, solidaire de la platine (3) est constituée d'un axe de pivotement (11ʹ) et d'un pivot (18), de forme cylindrique, introduit dans une cavité (32) de la platine (3), les surfaces parallèles extrémes du pivot étant en contact étroit avec les surfaces correspondantes de cette cavité (32).

Il y a donc pivotement du système de direction (7ʹ) par rapport au pivot (18). Le système de direction comporte un bras articulé (21), deux rondelles élastiques (13ʹ) et un contre-écrou (14ʹ).

Après amortissement du choc, le système de direction retourne à sa position normale. Un tampon (19) est prévu pour amortir le retour du bras articulé (21ʹ) contre une pièce rapportée (20). Cette pièce rapportée sur la partie inférieure de la platine (3) est munie, à ses deux extrémités, d'un tempon (19) qui amortit le choc après retour du bras articulé (21ʹ ou 21).

Le train avant représenté sur la figure 3 montre le système de direction (7) selon une coupe partielle AA. Sur cette figure, n'est pas représenté le système de suspension qui est de même conception que pour le train arrière du patin (voir figure 2).

Dans le train avant (5), le système de direction (7) des roues est disposé derrière le système de suspension (voir figure 1).

Selon l'invention, l'essieu mobile avant (8) comporte un système de direction (7) des roues dont la partie supérieure, solidaire de la platine (3), est constituée de deux axes de pivotement (25), d'une chape (22), en forme de " U ", dont les deux ailes parallèles sont en contact étroit avec les surfaces respectives extérieures de la platine, ces deux ailes de la chape étant munies de deux ouvertures oblongues (33) qui, en relation avec les deux axes (25), assurent un mouvement de débattement vertical du système de direction.

Le principe de fonctionnement du système de suspension avant est le suivant : Lorsquelles roues avant (6) du patin rencontrent un obstacle quelconque, elles ont tendance à se déplacer vers le haut, afin de solliciter le système de suspension (9). Le déplacement des roues, et donc, de l'essieu mobile avant se fait vers le haut mais aussi vers l'arrière du patin. Le système de suspension (9) sera sollicité normalement, par contre, pour obtenir un léger mouvement de pivotement de l'essieu mobile (8) par rapport au moyen de pivotement (11), il est nécessaire d'avoir un système de direction (7) dont l'extrémité supérieure, solidaire de la platine (3), soit équipée d'un moyen de pivotement flexible. Pour ce faire, la partie supérieure du système de direction est équipée d'une chape (22), en forme de " U ", dont les deux ailes parallèles, entourant la platine (3), sont pourvues de deux ouvertures oblongues (33). Ces ouvertures sont traversées par deux axes (25), afin de fournir un moyen de pivotement flexible du système de direction.

Un ressort de rappel (27) permet le retour en position de la chape (22) après le passage de l'obstacle.

Au cours de la description, nous avons présenté un train avant et un train arrière d'un patin à roulettes. Pour les deux trains de roulement, le système de suspension est de même conception. Les systèmes de direction sont différents de part leur emplacement, au niveau des essieux mobiles.

Les applications du système de suspension et des systèmes de direction se trouvent dans l'amélioration des techniques de suspension des patins à roulettes.

## Revendications

1. Patin à roulettes du type comportant une chaussure (1), fixée sur une semelle (2), solidaire d'une platine (3) comportant des trains avant et arrière de roulement (5,5') équipés chacun d'une paire de roues (6,6'), d'un système de direction (7,7') pour chaque paire de roues et d'essieux mobiles (8,8') portant chaque paire de roues, caractérisé en ce que: chaque essieu mobile (8,8')est muni d'un système de suspension (9,9') fixe à une extrémité dans la partie centrale (10,10') de l'essieu mobile au droit de l'axe des paires de roues (6,6') et guidé à l'autre extrémité par un canon de centrage (17) logé dans la platine (3), ledit système de suspension (9,9') étant composé d'un ressort (15) traversé par un doigt de centrage (34) vissé à sa partie inférieure dans la partie centrale (10, 10') de l'essieu mobile (8,8') tandis que sa partie supérieure se prolonge par une tige (16) guidée par la paroi interne du canon de centrage (17) traversé par un alésage (31) de section oblongue, ledit ressort (15) reposant en partie basse sur la base du doigt de centrage (34) et en partie haute se trouvant guidé par la paroi externe du canon de centrage (17) et reposant dans une cavité (30) de la platine (3), chaque essieu mobile (8,8') est équipé d'un système de direction (7,7') fixé à une extrémité dans la platine (3) par des moyens de pivotement (11,11') tandis que l'autre extrémité est solidaire d'un plateau d'orientation (12,12') de l'essieu mobile qui assure en outre une liaison entre système de suspension et système de direction, ledit système de direction (7,7') étant composé d'un bras articulé (21,21') sur lequel sont enfilées deux rondelles élastiques (13,13') venant prendre appui chacune sur une face du plateau d'orientation (12,12'), l'ensemble étant solidarisé par un contre-écrou de serrage (14,14'), un tampon formant frein est fixé à l'avant de la platine.

2. Patin à roulettes selon la revendication 1, caractérisé en ce que l'essieu mobile arrière (8') comporte un système de direction (7') des roues, dont l'extrémité supérieure, solidaire de la platine (3), est constituée d'un axe de pivotement (11') et d'un pivot (18) de forme cylindrique introduit dans une cavité (32) de la platine (3), les surfaces parallèles extrêmes du pivot étant en contact étroit avec les surfaces correspondantes de cette cavité (32).

3. Patin à roulettes selon la revendication 1, caractérisé en ce que l'essieu mobile avant (8) comporte un système de direction (7) des roues, dont la partie supérieure, solidaire de la platine (3), est constituée de deux axes de pivotement (25), d'une chape (22) en forme de " U ", dont les deux ailes parallèles sont en contact étroit avec les surfaces respectives extérieures de la platine, ces deux ailes de la chape étant munies de deux ouvertures oblongues (33) qui, en relation avec les deux axes (25) assurent un mouvement de débattement vertical du système de direction (7).

4. Patin à roulettes selon la revendication 1, caractérisé en ce que le canon de centrage (17) est constitué en un matériau auto-lubrifiant.

5. Patin à roulettes selon la revendication 1, caractérisé en ce que les ressorts (15) faisant partie des suspensions avant et arrière, sont choisis selon leur raideur, en fonction du poids de l'utilisateur du patin.

6. Patin à roulettes selon la revendication 1, caractérisé en ce qu'une pièce rapportée (2O) sur la partie inférieure de la platine (3) est munie à ses deux extrémités de tampons (19) qui amortissent le choc dû au bras articulé (21 ou 21') lors du retour en position normale de ce dernier.

## Claims

1. A roller skate of the type having a shoe (1) fixed onto a sole (2) secured to a base (3), having front and rear under-carriages (5, 5') each equipped with a pair of wheels (6, 6'), a pivoting system (7, 7') for each pair of wheels and axles (8, 8') for supporting each pair of wheels, characterized in that :
- each pivoting axle (8, 8') is provided with a suspension system (9, 9') secured at one end thereof on a central part (10, 10') of the pivoting axle, right to the axis of the wheels (6,6') and the opposite end thereof being guided by a centering barrel (17) located inside the base (3), said suspension system (9, 9') being composed of a spring (15) through which passes a centering finder (34) screwed at the lower end thereof in the central part (10,10') of the pivoting axle (8,8') while the upper end thereof is extended by a pin (16) guided by the inner surface of the centering barrel (17) which is cut through by a bore (31) of oblong section, said spring (15) bearing at the lower end thereof onto the base of the centering finger (34) and at the upper end thereof being guided by the outer surface of the centering barrel (17) and bearing into a cavity (30) of the base (3);
- each pivoting axle (8,8') is provided with a pivoting system (7,7') secured at an end thereof to the base (3) by pivot means (11,11') while the other end thereof is secured to an integral arm (12,12') of the pivoting axle which further provides a junction between the suspension system (9,9') and the pivoting system (7,7'), said pivoting system (7,7') being composed of an articulated arm (21, 21') upon which two resilient means (13,13') are strung, each of them bearing onto a face of the integral arm (12, 12'), the whole of them being secured by counter-nut (14,14');
- a bumper (4) acting as a brake is secured to the front part of the base.

2. A roller skate according to claim 1, characterized in that the rear pivoting axle (8') is provided with a pivoting system (7') for the wheels, the upper end thereof, secured to the base (3), is composed of a pivoting axis (11') and a cylindrically shaped pivot hub (18) disposed in a cavity (32) inside the base (3), the parallel external faces of the pivot hub being in close contact with corresponding surfaces of said cavity (32).

3. A roller skate according to claim 1, characterized in that tile front pivoting axle (8) comprises a pivoting system (7) for the wheels, the upper end thereof, secured to the base (3) is composed of a pair of pivot pins (25), a U-shaped cover (22), having two parallel flanges in close contact with the corresponding lateral faces of the base, said pair of flanges of the cover (22) being provided with two oblong openings (33) which, in relation to the two pivot pins (25), allow a vertical clearence movement for the pivoting system (7).

4. A roller skate according to claim 1, characterized in that the centering barrel (17) is made of a self-lubricating material.

5. A roller skate according to claim 1, characterized in that the stiffness of spring (15) forming part of the front and rear suspensions, is selected in accordance with the weight of the user of the skate.

6. A roller skate according to claim 1, characterized in that a gusset (20), fixed onto the bottom face of the base (3) is provided at both ends with buffers (19) in order to damp shock by the articulated arm (21 or 21') when the latter is returning to normal position.

## Patentansprüche

1. Rollschuh mit einem auf einer Sohle (2) befestigten und mit einer Trageplatte fest verbundenen Schuh (1), mit vorderen und hinteren Rollenlagern (5,5') wovon jedes mit einem Paar Rollen (6,6'), einem Lenksystem (7,7') für jedes Paar Rollen und mit bewegbaren Achsen (8,8') zur Halterung jedes Rollenpaares ausgerüstet ist, dadurch gekennzeichnet dass
- jede bewegbare Achse (8,8') mit einem Federungsystem (9,9') ausgerüstet ist, welches an einem Ende im Mittelteil (10,10') der bewegbaren Achse, und zwar senkrecht zur Achse der Rollenpaaren (6,6') befestigt ist und am anderen Ende mittels einer in der Trageplatte (3) aufgenommenen Zentrierhülse (17) geführt wird. Dieses Federungssystem (9,9') besteht aus einer Feder (15), durch die ein Zentrierstift führt, welcher an seinem unterem Ende im Mittelteil (10,10') des bewegbaren Achse (8,8') aufgeschraubt ist und sich im Oberteil durch einen Schaft (16) fortsetzt, der durch die Innenwand der Zentrierhülse (17) geführt wird, welche mit einer Bohrung länglichen Querschnitts versehen ist. Die Feder (15) liegt im unteren Teil auf der Basis des Zentrierstiftes (34) auf, und im oberen Teil durch die Aussenwand der Zentrierhülse (17) geführt und ruht in einer Vertiefung (30) der Trageplatte (3).
- Jede bewegbare Achse (8,8') wird mit einem Lenksystem (7,7') ausgerüstet, welches an seinem Ende in der Trageplatte (3) mittels Drehzapfen (11,11') befestigt während am anderen Ende mit einer Orientierungsplatte (12,12') der beweglichen Achse fest verbunden ist, welche ferner eine Verbindung zwischen dem Federungssysteme und dem Lenksystem herstellt. Das Lenksystem (7,7') besteht aus einem Gelenkarm (21,21') auf dem zwei Federscheiben (13,13') montiert sind die sich jeweils auf einer Fläche der Orientierungsplatte (12,12') abstützen. Das gesamtes Teil wird mittels einer Gegenmutter (14,14') gesichert,
- Ein als Bremse ausgebildeter Puffer ist am vorderen Teil der Trageplatte befestigt.

2. Rollschuh nach Anspruch 1, dadurch gekennzeichnet, dass die bewegbare Hinterachse (8') ein Lenksystem (7') für die Rollen umfasst, dessen mit der Trageplatte (3) fest verbundenes obere Ende besteht aus einer Drehachse (11') und einem zylindrisch ausgebildeten und in einer Vertiefung (32) der Trageplatte (3) ruhenden Drehgelenk (18) besteht. Die parallelen Flächen des Drehzapfen haben innigem Kontakt mit den entsprechenden Flâchen dieser Vertiefung (32).

3. Rollschuh nach Anspruch 1, dadurch gekennzeichnet, dass die bewegbare Vorderachse (8) ein Lenksystem (7) für die Rollen umfasst, dessen mit der Trageplatte (3) fest verbundenes Oberteil aus zwei Drehachsen (25) und einem in "U"-Form ausgebildeten Bügel (22) besteht, dessen beide Parallelschenkel in innigem Kontact mit den jeweiligen äusseren Flächen der Trageplatte haben. Die beiden Schenkel des Bügels sind mit zwei Längsöffnungen (33) versehen, die in Verbindung mit den beiden Achsen (25) eine senkrechte Einfederung des Lenksystems (7) gewährleisten.

4. Rollschuh nach Anspruch 1, dadurch gekennzeichnet, dass die Zentrierhülse (17) aus einem selbstschmierenden Material besteht.

5. Rollschuh nach Anspruch 1, dadurch gekennzeichnet, dass die Feder (15) die Bestandteil der Vorder- und Hinterfederaufhängungen sind, gemäss ihrer Starrheit entsprechend, dem Gewicht des Rollschuhfahrers ausgewählt werden.

6. Rollschuh nach Anspruch 1, dadurch gekennzeichnet, dass ein am Unterteil der Trageplatte (3) angebautes Teil (20) an seinen beiden Enden mit Puffern (19) ausgerüstet ist, um den Stoss abzufangen, welcher durch den Gelenkarm (21 oder 21') bei seiner Rückkehr in Normalstellung hevorgerufen wird.
